# EUROPÄISCHE PATENTSCHRIFT

(11) **EP 0 979 887 B1**
(45) Veröffentlichungstag und Bekanntmachung des Hinweises auf die Patenterteilung: **10.09.2003**
(21) Anmeldenummer: 99107962.5
(22) Anmeldetag: 22.04.1999
(51) Int. Cl.: D01H 4/08

(54) **Faserkanalplatte für eine Offenend-Spinnvorrichtung**
Fibre channel plate for an open-end spinning machine
Plague avec un canal à fibre pour un métier à filer à bout libre

(30) Priorität: 10.08.1998 DE 19836073
(43) Veröffentlichungstag der Anmeldung: 16.02.2000
(73) Patentinhaber: W. SCHLAFHORST AG & CO., 41061 Mönchengladbach (DE)
(72) Erfinder: Riede, Brigitte, 41189 Mönchengladbach (DE)
(74) Vertreter: Hamann, Arndt, Dipl.-Ing.

(56) Entgegenhaltungen:
- DE-A- 19 617 527
- US-A- 4 854 119
- US-A- 5 638 671
- US-A- 5 768 881

## Beschreibung

Die Erfindung betrifft eine Offenend-Spinnvorrichtung mit einem besaugten, nach vorne offenen Rotorgehäuse, einem innerhalb des Rotorgehäuses mit hoher Drehzahl umlaufenden Spinnrotor sowie einer Faserkanalplatte zum Verschließen des Rotorgehäuses, wobei die Faserkanalplatte einen den Mündungsbereich eines Faserleitkanals und eine Fadenabzugsdüse aufweisenden, auswechselbar angeordneten Kanalplattenadapter besitzt, der lösbar in einer entsprechend ausgebildeten Aufnahme der Faserkanalplatte festlegbar ist.

Derartige Offenend-Spinnvorrichtungen sind beispielsweise durch die DE 196 17 527 A1 bekannt.

Bei dieser Spinnvorrichtung weist ein schwenkbar gelagertes Deckelelement eine Ringnut zum Einlegen eines Lippendichtelementes sowie eine in Richtung Rotorgehäuse offene Aufnahme mit konischen Anlageflächen auf. In dieser Aufnahme ist lösbar ein Kanalplattenadapter festgelegt. Die winkelgenaue Einbaulage des Kanalplattenadapters wird mittels einer aus einem zentrierstift und einer bogenförmigen Nut bestehenden Positioniereinrichtung bewirkt, wobei über eine Kontrolleinrichtung das Einhalten der vorschriftsmäßigen Winkellage des Kanalplattenadapters in der Faserkanalplatte überwacht werden kann. Im eingebauten Zustand liegt der mittels des Zentrierstiftes winkelgenau ausgerichtete Kanalplattenadapter mit seiner konischen Anlagefläche an der entsprechend geformten Anlagefläche der Aufnahme an und wird dabei über gemeinsam wirkende form- und kraftschlüssige Befestigungsmittel mit einer in axialer Richtung wirkenden Haltekraft beaufschlagt.

Bei dieser bekannten Vorrichtung ist die Art der Befestigung nachteilig. Zum Auswechseln des Kanalplattenadapters muß stets neben einer z.B. als kraftschlüssiges Befestigungsmittel eingesetzten Magnetkupplung das als Gewindeverbindung bzw. Bajonettverschluß ausgebildete und mit der Magnetkupplung zusammenwirkende formschlüssige Befestigungsmittel ggf. unter Verwendung von Spezialwerkzeug gelöst werden.

Ausgehend vom vorstehend beschriebenen Stand der Technik liegt der Erfindung die Aufgabe zugrunde, eine vereinfachte und damit verbesserte Befestigung für Kanalplattenadapter zu schaffen.

Diese Aufgabe wird erfindungsgemäß durch eine Vorrichtung mit den kennzeichnenden Merkmalen des Anspruchs 1 gelöst.

Vorteilhafte Ausgestaltungen der Erfindung sind Gegenstand der Unteransprüche.

Die erfindungsgemäße Ausbildung des kraftschlüssigen Befestigungsmittels als Magnetkupplung führt zu einer einfachen, im Bedarfsfall leicht und schnell lösbaren, während des Betriebes bzw. des Zusammenbaus jedoch sehr sicheren und exakten Fixierung des Kanalplattenadapters.

In bevorzugter Ausführungsform besteht die Magnetkupplung aus mindestens einem an der Faserkanalplatte oder dem Kanalplattenadapter festgelegten oder eingelassenen Permanentmagneten sowie einem damit zum Kraftschluß in axialer Richtung zusammenwirkenden ferromagnetischen, vorteilhaft als Scheibe ausgebildeten Bauteil, das am jeweils anderen Teil angeordnet und bevorzugt als Scheibe ausgebildet ist. vorzugsweise sind zwei symmetrisch angeordnete, scheibenförmige Permanentmagnete oder vorteilhaft auch ein zentrisch angeordneter Ringmagnet in der Faserkanalplatte oder einem mit der Faserkanalplatte verbundenen Bauelement fest verankert. Die zugehörigen ferromagnetischen Bauteile, zum Beispiel ein Stahlring oder zwei entsprechend symmetrisch angeordnete Stahlscheiben, sind dabei bevorzugt so im Kanalplattenadapter positioniert, daß sich im Einbauzustand die Permanentmagnete und die ferromagnetischen Bauteile unter Wahrung eines geringen Luftspaltes gegenüberstehen. Dieser Luftspalt gewährleistet eine paßgenaue axiale Einbaulage des Kanalplattenadapters, da dadurch sichergestellt ist, daß der Kanalplattenadapter stets im Bereich seiner konischen Anlagefläche aufliegt.

Eine zwischen der Faserkanalplatte und dem Kanalplattenadapter angeordnete Positioniereinrichtung gewährleistet in einer weiteren vorteilhaften Ausgestaltung eine erforderliche winkelgenaue Einbaulage des Kanalplattenadapters. Von Vorteil ist auch die Verwendung eines Auswerfers für den Kanalplattenadapter.

Der Erfindungsgegenstand vereinigt in vorteilhafter Weise neben einer kostengünstigen Fertigung eine einfache und leichte Handhabung mit hoher Funktionssicherheit und einer sicheren und exakten Fixierung des Kanalplattenadapters in der Aufnahme der Faserkanalplatte. Mit der erfindungsgemäßen Ausbildung eines rein kraftschlüssigen, lösbaren Befestigungsmittels wird das herrschende Vorurteil, daß eine rein kraftschlüssige Befestigung für diesen Anwendungszweck keine ausreichende Betriebssicherheit bietet und das zu bekannter Kombination von kraftschlüssiger und formschlüssiger Befestigung führte, überwunden.

Weitere Einzelheiten der Erfindung sind den nachfolgend anhand der Zeichnungen dargestellten Ausführungsbeispielen entnehmbar. Es zeigen:
Fig. 1 schematisch eine Teilansicht einer Offenend-Spinnvorrichtung mit einer Ausführungsform der erfindungsgemäßen, lösbaren Kanalplattenadapterbefestigung, teilweise im Schnitt,
Fig. 2 eine Ansicht auf eine Aufnahme einer Faserkanalplatte (der Kanalplattenadapter ist dabei entfernt),
Fig. 3 eine Rückansicht auf einen Kanalplattenadapter.

Die in Fig. 1 in einer Teilansicht dargestellte Offenend-Spinnvorrichtung 1 weist, wie bekannt, ein Rotorgehäuse 2 auf, in dem ein Spinnrotor 3 mit hoher Drehzahl umläuft. Das nach vorne offene Rotorgehäuse 2 wird während des Betriebes nach vorne durch eine Faserkanalplatte 4 eines Deckelelementes 5 verschlossen. Die Faserkanalplatte 4 ist dabei als separates Bauteil am Deckelelement 5 befestigt. Sie kann auch direkt in das Deckelelement 5 integriert sein.

Die Faserkanalplatte 4 weist einen ringförmigen Ansatz für ein Lippendichtelement 6 sowie eine in Richtung des Rotorgehäuses 2 hin offene Aufnahme 7 auf. Die seitliche Anlagefläche 8 der Aufnahme 7 ist dabei nach Art eines Konus ausgebildet.

In der Aufnahme 7 ist ein Kanalplattenadapter 10 mit seinem Lagerkörper 9 winkelgenau ausrichtbar und leicht lösbar festgelegt. Die Befestigung erfolgt mittels einer Magnetkupplung 15. Der Kanalplattenadapter 10 weist eine zentrale Bohrung für eine Fadenabzugsdüse 11 sowie den auch in Fig. 3 dargestellten Mündungsbereich eines Faserleitkanales 12 auf. In Fadenabzugsrichtung schließt sich an die Fadenabzugsdüse 11 ein Fadenabzugsröhrchen 13 an.

Der Kanalplattenadapter 10 weist an seiner der Fadenabzugsdüse 11 gegenüberliegenden Seite ein Anschlußmittel 17 auf. Das Anschlußmittel 17 ist dabei als ferromagnetische, ringförmige Scheibe 18 ausgebildet, die fest in den zum Beispiel aus Aluminium oder Kunststoff gefertigten Kanalplattenadapter 10 eingepreßt ist.

Beim Einbau des Kanalplattenadapters 10 wird dieser mit seiner konischen Anlagefläche 19 an die entsprechend ausgebildete Anlagefläche 8 der Aufnahme 7 gezogen und dort fixiert. Ein an der Scheibe 18 befestigter und durch eine Öffnung 25 der Faserkanalplatte 4 teilweise nach außen ragender Auswerfer 24 ermöglicht ein einfaches Lösen des Kanalplattenadapters 10 von der Faserkanalplatte 4.

Die winkelgenaue Einbaulage des Kanalplattenadapters 10 ist anhand einer in Fig. 2 dargestellten Positioniereinrichtung 20, bestehend aus einem beispielsweise in den Adapter eingelassenen Zentrierstift 21 und einer in die Lagerscheibe 16 eingebrachten Bohrung 22, leicht erzielbar.

Zwei symmetrisch, wie aus Fig. 2 ersichtlich im Grund der Aufnahme 7 angeordnete, scheibenförmige Permanentmagnete 14,14' sind über eine in der Aufnahme 7 festgelegte Lagerscheibe 16 an der Faserkanalplatte 4 fest verankert, wobei die Lagerscheibe 16 die Magnetwirkung verstärkt. Das zugehörige ferromagnetische Bauteil, eine Stahlscheibe 18, ist dabei im Kanalplattenadapter 10 so positioniert, daß sich im Einbauzustand die Permanentmagnete 14,14' und das ferromagnetische Bauteil unter Wahrung eines geringen Luftspaltes 23 gegenüberstehen. Der Luftspalt 23 beträgt 0,1 bis 0,2 mm, so daß einerseits sichergestellt ist, daß der Kanalplattenadapter 10 stets mit der Anlagefläche 19 seines Lagerkörpers 9 an der entsprechenden Anlagefläche 8 der Aufnahme 7 der Faserkanalplatte 4 anliegt und andererseits eine Magnetkraft wirksam ist, die ausreichend groß ist, um den Kanalplattenadapter 10 während des Betriebes sowie beim Öffnen und Schließen des Deckelelementes 5 sicher in dieser Einbaulage zu halten. Der in Fig. 3 in der Rückansicht des Kanalplattenadapters 10 dargestellte Auswerfer 24 ist so angeordnet, daß er durch die Öffnung 25, deren Lage die Fig. 2 zeigt, aus der Oberfläche der Faserkanalplatte 4 hervorsteht. Das Lösen des Kanalplattenadapters 10 von der Faserkanalplatte 4 kann durch einfaches Überwinden des Kraftschlusses mittels manuellem Druck auf den fest mit dem Kanalplattenadapter 10 verbundenen Auswerfer 24 und Abheben des Adapters erfolgen.

Die Erfindung ist nicht auf die dargestellten Ausführungsbeispiele begrenzt. Die im Grund der Aufnahme 7 angeordneten Permanentmagnete 14,14' können anstatt in die Lagerscheibe 16 direkt in das Gehäuse der Faserkanalplatte 4 eingelassen werden. Es ist beispielsweise auch durchaus möglich, die Anordnung der Teile der Magnetkupplung 15 zu vertauschen und z.B. die Permanentmagnete 14,14' am Kanalplattenadapter 10 und die ferromagnetische Scheibe 18 an der Faserkanalplatte 4 anzuordnen.

Mit der erfindungsgemäßen Ausbildung läßt sich ein Auswechseln des Kanalplattenadapters 10 ohne Schraubbewegung bei Gewindeverbindungen oder Drehen eines Bajonettverschlusses durchführen, wodurch das Auswechseln einfacher und vor allem schneller erfolgt. Damit ist es auch nicht erforderlich, für die Erzeugung der Drehbewegung Spezialwerkzeug einzusetzen. Das Entfernen des Kanalplattenadapters 10 aus der Einbaulage " erfolgt lediglich durch Überwinden des Kraftschlusses.

Bei der Fertigung der erfindungsgemäßen Ausführung der Faserkanalplatte 4 samt Kanalplattenadapter 10 werden Bauteile bzw. Bearbeitungsvorgänge, insbesondere Gewindeteile oder die Gewindeherstellung, eingespart. Die Positioniereinrichtung 20 kann einfacher ausgeführt werden, da durch den Wegfall der Drehbewegung beim Lösen und Befestigen des Kanalplattenadapters 10 anstelle einer bogenförmigen Nut z.B. eine einfache Bohrung zur Aufnahme des in den Kanalplattenadapter 10 eingelassenen Zentrierstiftes ausreicht. Die erfindungsgemäße Faserkanalplatte 4 läßt sich somit kostengünstiger fertigen.

## Patentansprüche

1. Offenend-Spinnvorrichtung mit einem besaugten, nach vorne offenen Rotorgehäuse (2), einem innerhalb des Rotorgehäuses (2) mit hoher Drehzahl umlaufenden Spinnrotor (3) sowie einer Faserkanalplatte (4) zum Verschließen des Rotorgehäuses (2), wobei die Faserkanalplatte (4) einen den Mündungsbereich eines Faserleitkanales (12) und eine Fadenabzugsdüse (11) aufweisenden, auswechselbar angeordneten Kanalplattenadapter (10) besitzt, der lösbar in einer entsprechend ausgebildeten Aufnahme (7) der Faserkanalplatte (4) festlegbar ist,
**dadurch gekennzeichnet,**
**daß** die Befestigung des lösbar an der Faserkanalplatte (4) festlegbaren Kanalplattenadapters (10) ausschließlich kraftschlüssig erfolgt und das kraftschlüssige Befestigungsmittel als Magnetkupplung (15) ausgebildet ist.

2. Offenend-Spinnvorrichtung nach Anspruch 1, **dadurch gekennzeichnet, daß** die Magnetkupplung (15) aus mindestens einem an der Faserkanalplatte (4) oder dem Kanalplattenadapter (10) festgelegten oder eingelassenen Permanentmagneten (14) sowie einem damit zum Kraftschluß in axialer Richtung zusammenwirkenden ferromagnetischen Bauteil besteht, das am jeweils anderen Teil angeordnet und insbesonders als Scheibe (18) ausgebildet ist.

3. Offenend-Spinnvorrichtung nach Anspruch 1 oder 2, **dadurch gekennzeichnet, daß** im Einbauzustand des Kanalplattenadapters (10) zwischen dem ferromagnetischen Bauteil und dem mindestens einen Permanentmagneten (14) ein Luftspalt (23) von wenigstens 0,1 mm vorhanden ist.

4. Offenend-Spinnvorrichtung nach Anspruch 1 bis 3, **dadurch gekennzeichnet, daß** die den Kraftschluß zwischen der Faserkanalplatte (4) und dem Kanalplattenadapter (10) bewirkende Kraft das mehrfache der maximal z.B. beim Öffnen und Schließen des Deckelelementes (5) auftretenden Beschleunigungs- bzw. Trägheitskräfte beträgt.

## Claims

1. Open-end spinning device, comprising a vacuum-loaded, forwardly-opening rotor housing (2), a spinning rotor (3) rotating within the rotor housing (2) at high speed and a fibre conduit plate (4) for closing the rotor housing (2), the fibre conduit plate (4) having a replaceably arranged conduit plate adapter (10) comprising the mouth region of a fibre guide conduit (12) and a yarn withdrawal jet (11), the adapter being detachably fixable in a correspondingly constructed receptacle (7) of the fibre conduit plate (4), **characterised in that** the fixable conduit plate adapter (10) is detachably fastened to the fibre conduit plate (4) exclusively non-positively and the non-positive fastening means is constructed as a magnetic coupling (15).

2. Open-end spinning device according to claim 1, **characterised in that** the magnetic coupling (15) consists of at least one permanent magnet (14) fixed to or embedded in the fibre conduit plate (4) or the conduit plate adapter (10) and a ferromagnetic structural component cooperating therewith for frictional connection in the axial direction, the component being arranged on the respective other part and being constructed, in particular, as a disc (18).

3. Open-end spinning device according to claim 1 or 2, **characterised in that** in the fitted state of the conduit plate adapter (10) there is an air gap (23) of at least 0.1 mm between the ferromagnetic structural component and the at least one permanent magnet (14).

4. Open-end spinning device according to claim 1 to 3, **characterised in that** the force causing the frictional connection between the fibre conduit plate (4) and the conduit plate adapter (10) is a multiple of the forces of acceleration and of inertia which maximally occur, for example during the opening and closing of the cover element (5).

## Revendications

1. Métier à filer à bout ouvert comprenant un carter de rotor (2) à aspiration ouvert vers l'avant, un rotor de filage (3) tournant à grande vitesse à l'intérieur du carter (2) du rotor, ainsi qu'une plaque (4) dotée d'un passage pour les fibres pour fermer le carter (2) du rotor, sachant que la plaque.(4) dotée d'un passage pour les fibres possède un adaptateur (10) amovible présentant l'embouchure d'un passage de guidage des fibres (12) et une buse d'évacuation du fil (11), lequel peut être immobilisé de façon amovible dans un logement correspondant (7) de la plaque (4) dotée d'un passage pour les fibres, **caractérisé en ce que** l'adaptateur (10) pouvant être immobilisé de façon amovible dans la plaque (4) dotée d'un passage pour les fibres n'est fixé que par adhérence, et **en ce que** le moyen de fixation par adhérence est réalisé en tant qu'accouplement à aimant (15).

2. Métier à filer à bout ouvert selon la revendication 1, **caractérisé en ce que** l'accouplement à aimant (15) est composé d'au moins un aimant permanent (14) fixé ou logé dans la plaque (4) dotée d'un passage pour les fibres ou dans l'adaptateur (10), et d'une pièce ferromagnétique située chaque fois sur l'autre élément et notamment réalisée en tant que disque (18), qui coopère avec l'aimant permanent pour établir une liaison par adhérence dans la direction axiale.

3. Métier à filer à bout ouvert selon la revendication 1 ou 2, **caractérisé en ce que**, lorsque l'adaptateur (10) est monté, il y a entre la pièce ferromagnétique et au moins l'unique aimant permanent (14) un entrefer (23) d'au moins 0,1 mm.

4. Métier à filer à bout ouvert selon l'une des revendications 1 à 3, **caractérisé en ce que** la force provoquant la liaison par adhérence entre le plaque (4) dotée d'un passage pour les fibres et l'adaptateur (10) est un multiple des forces maximales d'accélération ou d'inertie survenant par exemple lors de l'ouverture et de la fermeture du couvercle (5).
